# EUROPÄISCHE PATENTSCHRIFT

(11) **EP 4 214 125 B1**
(45) Veröffentlichungstag und Bekanntmachung des Hinweises auf die Patenterteilung: **24.01.2024**
(21) Anmeldenummer: 22701533.6
(22) Anmeldetag: 10.01.2022
(51) Int. Cl.: B65B 11/04, B65B 11/00, B65B 11/58

(54) **VERFAHREN UND VORRICHTUNG ZUR AUSGABE EINER FOLIENBAHN FÜR PACKGUT**
METHOD AND DEVICE FOR OUTPUTTING A FILM WEB FOR PACKAGED GOODS
PROCEDE ET DISPOSITIF DE SORTIE D'UNE BANDE DE FILM POUR MARCHANDISES EMBALLEES

(30) Priorität: 12.01.2021 DE 102021100440
(43) Veröffentlichungstag der Anmeldung: 26.07.2023
(73) Patentinhaber: VOSS, Sina, 69181 Leimen (DE)
(72) Erfinder: LOTZ, Bernd, 37139 Adelebsen-Barterode (DE)
(74) Vertreter: Callies, Rainer Michael
(86) Internationale Anmeldenummer: PCT/EP2022/025005
(87) Internationale Veröffentlichungsnummer: WO 2022/152578

(56) Entgegenhaltungen:
- EP-B1- 1 459 982
- WO-A1-2012/153285
- DE-A1- 3 106 845
- US-A- 4 712 686
- US-A1- 2010 083 614
- US-A1- 2010 236 192
- US-B2- 7 155 884

## Beschreibung

Die Erfindung betrifft ein Verfahren zur Ausgabe einer Streckfolienbahn zum Umwickeln von zu verpackendem Gut (Packgut), nach dem Oberbegriff des Anspruchs 1. Ferner bezieht sich die Erfindung auf eine entsprechende Vorrichtung nach dem Oberbegriff des Anspruchs 9. Insbesondere kann bei dem Verfahren bzw. der Vorrichtung vorgesehen sein, dass das zu verpackende Gut auf einer Palette angeordnet ist. Bei der Streckfolie handelt es sich um dehnbare Folie aus Kunststoff. Sie wird auch als Stretchfolie bezeichnet.

Ein gattungsgemäßes Verfahren und eine gattungsgemäße Vorrichtung zum Herstellen einer Verpackungseinheit ist z.B. in Dokument WO 2012/153285 A1 offenbart.

Aus der EP 2 091 819 B1 ist eine Verpackungsmaschine mit einer Ausgabevorrichtung für eine Streckfolienbahn und einem Drehtisch zur Aufnahme einer Palette mit zu verpackendem Gut bekannt. Die Ausgabevorrichtung und der Drehtisch sind durch ein starres Verbindungselement miteinander verbunden. Zur Umwicklung des auf der Palette befindlichen Gutes wird ein freies Ende der Streckfolienbahn von einer Vorratsrolle abgerollt und an der Palette bzw. dem Gut befestigt. Durch Drehung der Palette mit dem Gut mittels des Drehtisches wird weitere Folienbahn abgerollt und um die Palette sowie das Gut von unten nach oben gewickelt, indem ein Schlitten, auf dem die Vorratsrolle mit der Streckfolienbahn angeordnet ist, vertikal von unten nach oben entlang einer Säule bewegt wird. Nach ausreichender Umwicklung des Gutes mit der Folie wird der Drehtisch angehalten und der zum Verpacken verwendete Folienanteil von dem verbliebenen Folienvorrat abgetrennt.

Aus der DE 31 06 845 C2 sind ein gattungsgemäßes Verfahren und eine gattungsgemäße Vorrichtung zum Herstellen einer Verpackungseinheit bekannt. Die Verpackungseinheit besteht aus mehreren Gegenständen, die in Schichten zusammengestellt sind und Trennfugen dazwischen aufweisen. Es ist dabei vorgesehen, eine Folienbahn vor dem Umwickeln der Gegenstände im Bereich der Folienbahnränder zu Randsträngen mit erhöhter Materialkonzentration zu raffen. Dabei bleibt der Bereich zwischen den beiden Randsträngen ungerafft. Eine Einrichtung für die Kantenraffung weist zwei in einem vertikalen Abstand zueinander angeordnete, horizontal ausgerichtete Stangen auf. Indem dieser Abstand geringer gehalten ist als die Breite der Folienbahn, wird bei vertikaler Hindurchführung der Bahn zwischen den Stangen eine Raffung der Randbereiche der Folienbahn bewirkt. Da die Randstränge sich aufgrund ihrer erhöhten Materialkonzentration in die äußere Oberfläche der Schichten des Packgutes eingraben, ergibt sich ein besonderer Halt für das Packgut. Nachteilig bei dieser bekannten Technik ist jedoch, dass keine gleichmäßige Raffung der Folienbahn stattfinden kann. Somit muss zum einen gewährleistet sein, dass durch eine entsprechende variable Höheneinstellung der beiden Stangen die Randstränge auf der gewünschten Höhe des Packgutes entstehen und dass andererseits auch das Packgut durch das Eingraben der Randstränge keinen Schaden erleidet. Dies wird nicht bei jeglicher Art von Packgut der Fall sein.

Auch aus der WO 2012/153285 A1 sind ein gattungsgemäßes Verfahren und eine gattungsgemäße Vorrichtung zum Herstellen einer Verpackungseinheit bekannt. Dabei dient eine in ihrem Winkel zur Vertikalen schwenkbare Führungsrolle als eigentliches Raffungsmittel. Sie befindet sich in Bewegungsrichtung der Folienbahn gesehen hinter zwei nach einer Folienvorratsrolle angeordneten Walzen und weist eine Reihe von Ringen auf, die für eine Faltenbildung in der Folie und auch dafür sorgen sollen, dass die Folie auf der Führungsrolle nicht zu einem Strang zusammenrutscht. Die beiden Walzen können zusammen mit der Vorratsrolle in einem kleineren Winkel geneigt werden, um die Folie einfacher in einem unteren oder oberen Bereich des zu verpackenden Gutes anbringen zu können. Die Vorrichtung ist somit relativ kompliziert.

Der Erfindung liegt die Aufgabe zugrunde, ein gattungsgemäßes Verfahren zur Verfügung zu stellen, mit dem eine über ihre Breite gleichmäßige Raffung einer Folienbahn vor einem Umwickeln von zu verpackendem Gut möglich ist. Ferner liegt der Erfindung die Aufgabe zugrunde, eine gattungsgemäße Vorrichtung vorzusehen, die diese Möglichkeit bei Verwendung innerhalb einer Verpackungsmaschine bietet.

Die Aufgabe betreffend das Verfahren wird durch die Merkmale des Anspruchs 1 gelöst. Dabei ist die auszugebende Streckfolienbahn auf einer drehbar gelagerten Vorratsrolle aufgerollt. Um das Gut mit der Streckfolienbahn zu umwickeln, wird ein Anfangsende der Folienbahn an dem Gut oder einer Palette, auf der sich das Gut befindet, befestigt und anschließend wird eine relative Drehbewegung zwischen dem Gut und der Folienbahn in Gang gesetzt. Wie unten erläutert kann diese Drehbewegung auf verschiedene Weisen erfolgen. Die Umwicklung findet im Wesentlichen vertikal ausgerichtet statt, d. h. die zu umwickelnde Fläche des Gutes ist senkrecht ausgerichtet. Die Vorratsrolle ist vorzugsweise in ihrer Höhe relativ zu dem Gut verstellbar. Es kann vorgesehen sein, dass das Umwickeln von unten nach oben oder umgekehrt erfolgt. Mit anderen Worten: Es kann vorgesehen sein, dass die Umwicklung spiralförmig durchgeführt wird, wobei auch mehrere Umwicklungen übereinander vorgesehen werden können. Zumindest zeitweise wird die Folienbahn bzw. ein Abschnitt von ihr nach dem Verlassen der Vorratsrolle und vor dem Erreichen des zu umwickelnden Gutes gerafft. Dies bedeutet, dass die Breite der Folienbahn verringert oder gestaucht wird, so dass sich die Folie kräuselt, also in Falten fällt, und damit eine höhere Materialkonzentration innerhalb der Folienbahn entsteht. Und zwar wird die Folienbahn über ihre Breite gleichmäßig gerafft. Auf diese Weise wird eine über die Breite der Folienbahn gleichmäßige Erhöhung der Materialkonzentration im Vergleich zu der Materialkonzentration unmittelbar nach dem Abrollen von der Vorratsrolle erreicht. Je höher die Materialkonzentration der Folienbahn pro Zentimeter in ihrer Breite oder Querausdehnung ist, desto mehr Halt erzeugt die Folienbahn beim Umwickeln des Gutes. Erfindungsgemäß ist es möglich, die Raffung in ihrer Stärke bzw. Intensität zu variieren und dahingehend zu maximieren, dass der geraffte Folienbahnabschnitt an seinem dem zu umwickelnden Gut benachbarten Ende nur noch einen Strang bildet. Ein solcher Strang entspricht der Stauchung des Folienbahnabschnitts quer bzw. in einem rechten Winkel zu seiner Bewegungsrichtung und über seine gesamte Breite. Ein solcher Folienstrang kann zum Beispiel wenige Zentimeter breit sein, je nach Breite der Folienbahn, insbesondere weniger als 5 cm oder auch weniger als 3 cm breit sein.

Bei dem oben genannten Folienbahnabschnitt, der gerafft wird, handelt es sich um einen laufenden Abschnitt, d. h. durch diesen Abschnitt bewegt sich von der Vorratsrolle abgerolltes Folienbahnmaterial ständig hindurch. Räumlich liegt dieser Abschnitt innerhalb eines Bereichs, der von der Stelle, wo die sich bewegende Folienbahn die Vorratsrolle verlässt, und der Stelle, wo die Folienbahn das zu umwickelnde Gut erreicht, begrenzt ist. Der laufende Abschnitt ist kleiner als der genannte Bereich.

Denn es ist vorgesehen, dass die Folienbahn, um die gleichmäßige Raffung zu erreichen, zwischen zumindest zwei Walzen, die parallel angeordnet sind, hindurchläuft, wobei eine äußere Oberfläche der Folienbahn entlang einer der beiden Walzen und eine gegenüberliegende innere Oberfläche der Folienbahn entlang der anderen der beiden Walzen geführt wird. Dabei ist ferner vorgesehen, dass die beiden Walzen einen Winkel relativ zur Vertikalen einnehmen, der größer als 0 Grad ist und maximal 90 Grad beträgt. Auf diese Weise wird erreicht, dass die Folienbahn in ihrer gesamten Breite - ohne unmittelbar bei Verlassen der Vorratsrolle gestaucht zu werden - nicht mehr parallel zur Vertikalen verläuft, sondern einen Winkel zur Vertikalen einnimmt, der größer als 0 Grad ist, was eine Schrägstellung relativ zur Vertikalen bedeutet. Wenn der Winkel 90 Grad beträgt, verläuft die Folienbahn orthogonal zur Vertikalen. In dieser Ausrichtung trifft die Folienbahn auf das zu verpackende Gut, welches im Wesentlichen eine senkrecht verlaufende Oberfläche aufweist. Die innere Oberfläche der Folienbahn weist dabei in der Regel zum Gut hin, die äußere Oberfläche von diesem weg, möglich wäre es aber auch umgekehrt.

Somit findet zwischen dem Verlassen der Vorratsrolle und dem Auftreffen der Folienbahn auf die Oberfläche des Gutes eine Stauchung der Folienbahn statt. Bei Verwendung zweier Walzen beginnt die Stauchung der Folienbahn in Bewegungsrichtung hinter der zweiten Walze, insbesondere kann dies unmittelbar hinter der zweiten Walze sein. Möglich ist aber auch ein Beginn der Stauchung in einem Abstand hinter der zweiten Walze. Wenn die Folienbahn an dem Gut anliegt, ist ihre Breite entsprechend einer Projektion auf die Vertikale reduziert. Im extremen Fall eines Winkels von 90 Grad zwischen den beiden Walzen und der Vertikalen entsteht, wenn sich die Folienbahn an das Gut anlegt, ein Folienstrang von geringer Breite.

Heutzutage sind zum Verpacken vorgesehene Streckfolien sehr dünn. Durch eine gleichmäßige Raffung über die gesamte Breite der Folienbahn kann somit eine über ihre Breite gleichmäßige Erhöhung der Materialkonzentration und damit bei Bedarf eine gleichmäßige Verstärkung der Folienbahn erreicht werden, was der Wirkung einer dickeren Folienbahn gleichkommt. Entsprechend ist dabei natürlich die Breite der Folienbahn verringert, wie gesagt bis hin zu der Möglichkeit, dass sie nur noch einen Strang bildet. In der Regel wird das Umwickeln von Gut so vorgesehen sein, dass das Raffen in seiner Stärke variiert wird. Dadurch kann bedarfsabhängig das Gut in der Höhe mit unterschiedlich stark geraffter und auch teilweise ungeraffter Folie umwickelt werden, wodurch unterschiedlich starker Halt für das Gut erzeugt wird, aber natürlich auch unterschiedlich viel Folienmaterial verbraucht wird. Auf diese Weise kann erheblich Folienmaterial im Vergleich zu der Situation eingespart werden, dass die Dicke des Folienmaterials auf den maximal benötigten Halt für das Gut abgestellt ist und dieses Folienmaterial dann aber auch in Bereichen mit weniger erforderlichem Halt verwendet werden muss. Erfindungsgemäß kann also die Folienbahn in ihrer dem Gut Stabilität gebenden Wirkung je nach Anforderung angepasst werden.

Erfindungsgemäß ist es aber auch möglich, das gesamte Gut mit einer Folienbahn zu umwickeln, die über ihre Länge in einer konstanten Stärke gerafft worden ist. Dies wäre denkbar als Alternative zu der Verwendung einer Folienbahn von größerer Dicke.

Vorzugsweise sind die Walzen in Bezug auf ihren Winkel zu der Vertikalen stufenlos einstellbar. Dies ermöglicht es, die bei Anliegen der Folie an dem Gut bestehende Materialkonzentration der Folienbahn nach Bedarf einzustellen.

Es ist vorteilhaft, wenn die Vorratsrolle und die Walzen einen unveränderten Abstand zueinander aufweisen und zusammen in ihrer Höhe relativ zu dem zu verpackenden Gut verstellt werden können. Durch die Höhenverstellung kann das Gut über seine gesamte Höhe umwickelt werden. Vorzugsweise sind beim Halten des festen Abstandes jeweilige Längsachsen der Vorratsrolle und der Walzen stets parallel zueinander gehalten. Der feste Abstand zwischen Vorratsrolle und den Walzen ermöglicht eine einfache Folienführung. Wenn die Höhenverstellung stufenlos möglich ist, kann das Gut optimal eingewickelt werden. Insbesondere ist eine variable Überlappung von Folienumwicklungen an dem Gut möglich. Vorzugsweise sind die Walzen zur einfachen Höhenverstellung auf einem Schlitten angeordnet, der entlang einer Säule bewegt werden kann, um seine Höhe relativ zu dem Gut einzustellen.

Insbesondere kann das zu verpackende Gut auf einem Drehteller angeordnet sein, der eine starre Verbindung zu der Säule aufweist. Der Drehteller kann um eine Achse gedreht werden, die auch als Verpackungsachse bezeichnet werden kann. Auf diese Weise ist eine einfache Rotation des Gutes relativ zu einem Ausgabebereich der Streckfolienbahn möglich. Alternativ könnte auch das Gut stillstehen und der Ausgabebereich der Folienbahn um das Gut rotieren. Letzteres kann zum Beispiel dadurch geschehen, dass die Vorratsrolle bzw. der Ausgabebereich der Streckfolienbahn an einem um das Gut rotierenden Arm der Ausgabevorrichtung befestigt ist, oder an einem Drehkranz, der von oben nach unten über das Gut rotierend bewegt werden kann.

Es kann insbesondere vorgesehen sein, dass die Oberflächen der Walzen derartig beschaffen sind, dass sie an der Folienbahn haften, und die Drehgeschwindigkeiten der zumindest zwei Walzen unterschiedlich hoch sind, so dass ein Abschnitt der Folienbahn, der sich zwischen den beiden Walzen befindet, gedehnt wird. Dies kann insbesondere dadurch erreicht werden, dass eine im Verlauf der Folienbahn später angeordnete Walze sich schneller dreht, als eine davor angeordnete Walze. Letztere Walze kann auch als Bremswalze bezeichnet werden. Bei entsprechender Einstellung der Haftreibung zwischen der Folie und den Walzen sowie des Unterschiedes der Walzendrehgeschwindigkeiten kann somit eine gewünschte Dehnung der Streckfolie erreicht werden.

Die oben genannte Aufgabe wird hinsichtlich der Vorrichtung durch die Merkmale des Anspruchs 9 gelöst. Mit der Vorrichtung kann das Verfahren durchgeführt werden. Die Ausgabevorrichtung weist eine Halterung für eine Streckfolien-Vorratsrolle auf und ferner Mittel zur Raffung der Folienbahn. Vorzugsweise ist die Vorratsrolle in ihrer Höhe relativ zu dem Gut verstellbar, und vorzugsweise sind auch die Raffungsmittel in ihrer Höhe relativ zu dem Gut verstellbar. Die Raffungsmittel sind so ausgelegt, dass die Folienbahn, nachdem sie mit einem Anfangsende an dem Gut oder benachbart zu diesem, beispielsweise an einer Palette, zwecks vertikal ausgerichteter Umwicklung des Gutes befestigt worden ist, gerafft wird, und zwar innerhalb eines laufenden Abschnitts der Folienbahn, der sich innerhalb des Bereichs zwischen der Vorratsrolle und dem zu umwickelnden Gut befindet. Die Raffungsmittel sind derartig beschaffen, dass sie die Folienbahn über deren Breite gleichmäßig raffen. Dies bedeutet, dass die Folienbahn durch Faltenbildung auf eine geringere Breite gestaucht wird. Dieser Raffungsprozess ist dann beendet, wenn die Folienbahn innerhalb des genannten Abschnittes das Gut erreicht hat. Die beabsichtigte Intensität der Raffung kann über den Umwicklungsprozess gesehen unterschiedlich sein, insbesondere kann nur zeitweise eine Raffung vorgesehen sein. Erfindungsgemäß ist ein Maximum der Raffung dann gegeben, wenn der Folienbahnabschnitt nur noch einen Strang (siehe oben) bildet.

Die Raffungsmittel weisen mindestens zwei parallel ausgerichtete Walzen auf, zwischen denen die Folienbahn so hindurchläuft, dass jeweils eine der Folienbahnoberflächen über eine der beiden Walzen läuft. Dabei ist vorgesehen, dass die beiden Walzen in ihrer Ausrichtung so eingestellt werden können, dass sie schräg zur Vertikalen ausgerichtet sind, wobei auch eine horizontale Ausrichtungsposition möglich ist.

Bei der Vorrichtung ergeben sich die gleichen Vorteile, wie sie zuvor im Zusammenhang mit dem Verfahren beschrieben worden sind. Dies gilt auch für die im Folgenden beschriebenen bevorzugten Ausgestaltungen der Vorrichtung.

Vorzugsweise ist es möglich, die Walzen stufenlos zwischen einer vertikalen und einer horizontalen Ausrichtungsposition einzustellen. Damit kann auch die Materialkonzentration pro Längeneinheit in der Breite der Folienbahn stufenlos eingestellt werden.

Vorzugsweise sind die Vorratsrolle und die Walzen auf einem Walzenträger befestigt, wobei ihre drei Längsachsen einen festen Abstand zueinander aufweisen und die Rolle und die Walzen gemeinsam in ihrer Höhe relativ zu dem zu verpackenden Gut verstellbar sind, indem eine Höhenverstellung des Walzenträgers stattfindet. Dadurch kann auf einfache Weise eine gesamte Umwicklung des Gutes erreicht werden. Ferner sind die drei Längsachsen der Vorratsrolle und der Walzen stets parallel zueinander, wodurch eine einfache Folienführung ermöglicht ist. Vorzugsweise ist die Vorrichtung so ausgelegt, dass die Höhenverstellbarkeit des Walzenträgers stufenlos ist.

Die Raffungsmittel können auf einem Schlitten angeordnet sein, der relativ zu dem zu verpackenden Gut in seiner Höhe entlang einer Säule bewegt werden kann. Dies erlaubt eine sehr exakte und stabile Beweglichkeit der Raffungsmittel. Insbesondere kann der Walzenträger auf einem Schlitten angeordnet sein.

Vorzugsweise sind die Walzen so ausgelegt, dass sie zu der Bewegungsrichtung des Schlittens einen Winkel von 0 bis 90 Grad einnehmen können. Somit ist es möglich, die Intensität der Raffung einzustellen, und zwar zwischen einer nicht gegebenen und einer maximalen Raffung.

Wie die relative Drehbewegung zwischen dem Gut und der Ausgabevorrichtung erzeugt werden kann, ist oben im Zusammenhang mit dem Verfahren beschrieben worden.

Wie oben ebenfalls im Zusammenhang mit dem Verfahren beschrieben, ist es vorteilhaft, wenn die Oberflächen der Walzen an der Folienbahn haften, um durch unterschiedliche Drehgeschwindigkeiten eine Dehnung der Folienbahn bewirken zu können.

Vorzugsweise sind das erfindungsgemäße Verfahren und die erfindungsgemäße Vorrichtung so ausgelegt, dass eine Geschwindigkeit des Abrollens der Folienbahn von der Vorratsrolle in Abhängigkeit vom Bedarf an Folie gesteuert werden kann. Dadurch ist es möglich, dem Gut in geregelter Weise bezogen auf die zu umhüllende Fläche eine konstante Menge an Folie zuzuführen. Auf diese Weise wird berücksichtigt, dass das Gut in der Regel nicht kreisrund ist, sondern z.B. einen quadratischen oder rechteckigen Querschnitt hat und bei Umwicklung einer Ecke aufgrund des dort gegebenen maximalen Radius mehr Folie für eine konstante Umwicklung benötigt wird.

Im Folgenden wird die Erfindung anhand eines Ausführungsbeispiels beschrieben, wobei auf die Figuren Bezug genommen wird. Es zeigen:
Fig. 1 schematisch und perspektivisch eine erfindungsgemäße Vorrichtung zur Ausgabe einer Streckfolienbahn zusammen mit einem fest verbundenen Drehteller, auf dem sich das zu verpackende Gut befindet,
Fig. 2 eine Draufsicht auf die Vorrichtung gemäß Fig. 1,
Fig. 3 die Draufsicht gemäß Fig. 2, wobei sich jedoch ein Walzenträger, der in Schnittansicht dargestellt ist, in einer aus einer Grundstellung herausgeschwenkten Position befindet,
Fig. 4 den Walzenträger und einen zu dessen Höhenverstellung vorgesehenen Schlitten,
Fig. 5 den Walzenträger gemäß Fig. 4 in geschwenkter Position.

In Fig. 1 ist eine Verpackungsmaschine 1 dargestellt, die eine erfindungsgemäße Ausgabevorrichtung 2 und einen Drehteller 3 ausweist. Der Drehteller 3 ist mit der Ausgabevorrichtung 2 mittels eines Grundgestells 5 fest verbunden. Auf dem Drehteller 3 befindet sich zu verpackendes Gut 6, das auf einer Palette 7 angeordnet ist.

Die Ausgabevorrichtung 2 weist eine Säule 8 und einen Walzenträger 9 auf, der mittels eines Schlittens 12 vertikal entlang der Säule 8 verfahrbar ist. Auf dem Walzenträger 9 ist eine Streckfolienvorratsrolle 14 angeordnet.

Bei der Darstellung in Fig. 2 befindet sich der Walzenträger 9 in einer Grundstellung. In dieser Grundstellung sind zwei Walzen 16 und 17 mit ihrer Längsachse vertikal ausgerichtet. Von der Streckfolienvorratsrolle 14 wird eine Folienbahn 19 über eine Umlenkrolle 20 zu der Walze 16 und von dieser zu der Walze 17 und dann in einem Abschnitt 19a zu der Palette 7 bzw. dem Gut 6 (in Fig. 2 nicht dargestellt) geführt.

Der Drehteller 3 ist auf einem Teilgestell (nicht gezeigt) des Grundgestells 5 angeordnet und weist zwei Hubgabelaussparungen 22 sowie eine Reihe von Rollen 23 auf, so dass er mittels eines Motors (nicht gezeigt) um eine Verpackungsachse 24 gedreht werden kann.

Wie aus Fig. 4 ersichtlich ist, ist die Vorratsrolle 14 mit der Streckfolie auf einer Spule 27 angeordnet, wobei sie durch die Kraft einer Feder 28 gehalten wird. Mittels zweier Zahnräder 30 und 31 und einer Führung 32 in dem Schlitten 12 kann der Walzenträger 9 um maximal 90 Grad zu der Vertikalen um seinen Schwerpunkt 29 mittels eines Motors 33 (siehe Fig. 1) geschwenkt werden, wie dies in Fig. 5 verdeutlicht ist. In Fig. 3 ist die Verpackungsmaschine 1 mit einer um 90 Grad geschwenkten Position der Ausgabevorrichtung 2 gezeigt. In den Fig. 2 und 3 ist das Gut 6 nicht dargestellt.

Die Walzen 16 und 17 weisen jeweils einen Servomotor 34 und 35 auf, durch den sie mittels eines jeweiligen Riementriebes 37 bzw. 38 angetrieben werden. Die Walzen 16, 17 sind mit einer solchen Oberfläche versehen, dass die Streckfolie auf ihnen haftet. Die Walzen 16, 17 sind dazu vorgesehen, die abgerollte Streckfolienbahn 19 vorzudehnen, bevor diese die Palette 7 bzw. das Gut 6 erreicht. Dazu wird die Walze 17 mit einer höheren Geschwindigkeit angetrieben als die Walze 16, so dass die Walze 17 auch als Vordehnwalze und die Walze 16 als Bremswalze bezeichnet werden können. Aufgrund des Unterschiedes in der Drehgeschwindigkeit und der Haftung der Folie auf den Walzenoberflächen wird der Streckfolienabschnitt zwischen den beiden Walzen 16 und 17 gedehnt.

Wenn der Walzenträger 9 parallel zur Vertikalen ausgerichtet ist (wie in Fig. 2 gezeigt), ist auch die von der Vorratsrolle 14 abgerollte Folienbahn 19 nach Verlassen des Walzenträgers 9 parallel mit ihren Oberflächen zur Vertikalen ausgerichtet. Dies bedeutet, dass die Folienbahn 19 sich ungestaucht an die zumindest im Wesentlichen vertikal ausgerichtete Umfangsfläche des Gutes 6 anlegen wird. Wenn jedoch der Walzenträger 9 aufgrund einer entsprechenden Schwenkung einen Winkel größer als null Grad mit der Vertikalen einnimmt, wird die Folienbahn 19 unmittelbar dann, wenn sie die Walze 17 verlässt, einen entsprechenden Winkel zur Vertikalen haben. Bei Auftreffen auf die Umfangsfläche des zu verpackenden Gutes 6 wird die Folienbahn 19 in ihrer Breite aber natürlich wieder - wie die Umfangsfläche - im Wesentlichen vertikal ausgerichtet sein. Dadurch wird eine Raffung bzw. Stauchung der Folienbahn bewirkt, die zwischen ihrem Verlassen der Walze 17 bzw. des Walzenträgers 9 und dem Auftreffen der Folie 19 auf das Gut 6 stattfindet. Mit anderen Worten bedeutet dies, dass die gesamte Breite der Folienbahn 19 auf die Vertikale bzw. einen Bereich der Umfangsfläche des Gutes 6 projiziert wird. Während in Fig. 5 die Walzen 16, 17 etwa einen Winkel von 75 Grad zur Vertikalen einnehmen, haben diese Walzen in Fig. 3 einen Winkel von 90 Grad zur Vertikalen. Die Stauchung betrifft den Folienbahnabschnitt 19a zwischen dem Walzenträger 9 und dem Gut 6.

Bei einer Schwenkung des Walzenträgers 9 um 90 Grad trifft der Folienbahnabschnitt 19a so auf das Gut 6 und wird vorher so gerafft, dass er an dem Gut 6 nur noch einen Strang 19b von geringer Breite bzw. Dicke bildet. Ein solcher Strang 19b weist aufgrund seiner hohen Materialdichte eine sehr große Festigkeit auf und kann daher eine sehr große Gegenkraft zu entsprechenden Scherkräften des Gutes 6 bilden. Die Höhe des Auftreffens der Folienbahn auf das Gut 6 kann durch eine entsprechende Höheneinstellung des Schlittens 12 erreicht werden.

Es ist möglich, den Verpackungsvorgang für ein bestimmtes Gut 6 zu programmieren, so dass die Höhe des Schlittens 12 und die Schwenkung des Walzenträgers 9 in vorgegebener Weise automatisch ablaufen. Dazu weist die Ausgabevorrichtung 2 eine Steuerung 39 mit Eingabefunktion auf.

### Bezugszeichenliste:

- 1: Verpackungsmaschine
- 2: Ausgabevorrichtung
- 3: Drehteller
- 5: Grundgestell
- 6: Gut
- 7: Palette
- 8: Säule
- 9: Walzenträger
- 12: Schlitten
- 14: Vorratsrolle für Streckfolie
- 16: Walze
- 17: Walze
- 19: Folienbahn
- 19a: Folienbahnabschnitt
- 19b: Strang
- 20: Umlenkrolle
- 22: Hubgabelaussparungen
- 23: Rollen
- 24: Verpackungsachse
- 27: Spule
- 28: Feder
- 29: Schwerpunkt von 9
- 30: Zahnrad
- 31: Zahnrad
- 32: Führung
- 33: Motor
- 34: Servomotor
- 35: Servomotor
- 37: Riementrieb
- 38: Riementrieb
- 39: Steuerung mit Eingabefunktion

## Patentansprüche

1. Verfahren zur Ausgabe einer Streckfolienbahn (19) zum Umwickeln von zu verpackendem Gut (6),
wobei die auszugebende Streckfolie auf einer drehbar gelagerten Vorratsrolle (14) aufgerollt ist,
wobei zur vertikal ausgerichteten Umwicklung des Gutes (6) ein Anfangsende der Folienbahn (19) an dem Gut (6) oder einer Palette (7), auf der dieses (6) angeordnet ist, befestigt wird sowie eine relative Drehbewegung zwischen dem Gut (6) und der Folienbahn (19) erzeugt wird
und wobei die Folienbahn (19) zumindest zeitweise innerhalb eines laufenden Abschnitts (19a), der sich räumlich zwischen einer Stelle eines Abrollens von der Vorratsrolle (14) und einer Stelle eines Erreichens des zu umwickelnden Gutes (6) befindet, gerafft wird, um eine erhöhte Materialkonzentration der Folienbahn (19) zu erzeugen, so dass Folie aus dem laufenden Folienbahnabschnitt (19a) mit der erhöhten Materialkonzentration das zu umwickelnde Gut (6) erreicht,
**dadurch gekennzeichnet, dass** das besagte Raffen der Folienbahn (19) gleichmäßig über deren Breite stattfindet und in seiner Stärke variiert werden kann, wobei eine maximal mögliche Raffung in einer Raffung zu einem Strang (19b) besteht,
dass die Folienbahn (19) nach dem Abrollen von der Vorratsrolle (14) so zwischen mindestens zwei parallelen Walzen (16, 17) hindurchläuft, dass eine innere Oberfläche der Folienbahn (19) entlang einer der Walzen (16) und eine gegenüberliegende äußere Oberfläche der Folienbahn (19) entlang einer anderen der Walzen (17) geführt wird,
und dass die mindestens zwei Walzen (16, 17) zum Raffen der Folienbahn (19) in einem Winkel größer 0 Grad und von maximal 90 Grad relativ zur Vertikalen ausgerichtet werden können.

2. Verfahren nach Anspruch 1,
**dadurch gekennzeichnet, dass** die Walzen (16, 17) stufenlos innerhalb des besagten Winkelbereichs ausgerichtet werden können.

3. Verfahren nach Anspruch 1 oder 2,
**dadurch gekennzeichnet, dass** die Vorratsrolle (14) und die Walzen (16, 17) in einem festen Abstand zueinander gehalten und gemeinsam in ihrer Höhe relativ zu dem zu verpackenden Gut (6) verstellt werden.

4. Verfahren nach Anspruch 3,
**dadurch gekennzeichnet, dass** eine Längsachse der Vorratsrolle (14) und eine jeweilige Längsachse der Walzen (16, 17) stets zueinander parallel bleiben.

5. Verfahren nach Anspruch 3 oder 4,
**dadurch gekennzeichnet, dass** das Verstellen stufenlos geschieht.

6. Verfahren nach einem der Ansprüche 3 bis 5,
**dadurch gekennzeichnet, dass** die Walzen (16, 17) auf einem Schlitten (12) angeordnet sind, der in seiner Höhe relativ zu dem zu verpackenden Gut (6) entlang einer Säule (8) vertikal bewegt wird.

7. Verfahren nach Anspruch 6,
**dadurch gekennzeichnet, dass** das zu verpackende Gut (6) auf einem sich um eine Verpackungsachse (24) drehenden Drehteller (3) angeordnet ist, der starr mit der Säule (8) verbunden ist.

8. Verfahren nach einem der vorhergehenden Ansprüche,
**dadurch gekennzeichnet, dass** die Oberflächen der mindestens zwei Walzen (16, 17) an den Folienbahnoberflächen haften und ihre Drehgeschwindigkeiten unterschiedlich hoch sind, so dass ein zwischen den beiden Walzen (16, 17) verlaufender Abschnitt der Folienbahn (19) gedehnt wird.

9. Für eine Verpackungsmaschine (1) vorgesehene Vorrichtung (2) zur Ausgabe einer Streckfolienbahn (19) zum vertikal ausgerichteten Umwickeln von zu verpackendem Gut (6), wobei die Verpackungsmaschine Mittel für eine relative Drehbewegung zwischen dem Gut (6) und der Ausgabevorrichtung (2) aufweist,
mit einer Halterung (27) für eine Vorratsrolle (14), auf der die auszugebende Streckfolienbahn (19) aufgerollt ist,
und mit Raffungsmitteln, um die Folienbahn (19), wenn ein Anfangsende der Folienbahn (19) an dem Gut (6) oder einer dieses (6) aufweisenden Palette (7) zur vertikal ausgerichteten Umwicklung befestigt ist, innerhalb eines laufenden Abschnitts (19a), der sich räumlich zwischen einer Stelle eines Abrollens von der Vorratsrolle (14) und einer Stelle eines Erreichens des zu umwickelnden Gutes (6) befindet, zumindest zeitweise zur Erzeugung einer erhöhten Materialkonzentration der Folienbahn (19) zu raffen, so dass Folie aus dem laufenden Folienbahnabschnitt (19a) mit der erhöhten Materialkonzentration das zu umwickelnde Gut (6) erreicht,
**dadurch gekennzeichnet, dass** die Raffungsmittel so ausgelegt sind, dass sie die Folienbahn (19) gleichmäßig über deren Breite raffen und eine Variation der Raffung in ihrer Stärke ermöglichen, wobei als maximale Raffung eine Raffung zu einem Strang (19b) möglich ist,
dass die Raffungsmittel mindestens zwei parallel zueinander ausgerichtete Walzen (16, 17) aufweisen, zwischen denen die Folienbahn (19) so hindurchläuft, dass eine innere Oberfläche der Folienbahn (19) entlang einer der Walzen (16) und eine gegenüberliegende äußere Oberfläche der Folienbahn (19) entlang einer anderen der Walzen (17) geführt wird,
und dass die mindestens zwei Walzen (16, 17) so befestigt sind, dass ihre Ausrichtung im gesamten Bereich zwischen einer vertikalen Ausrichtungsposition und einer horizontalen Ausrichtungsposition einstellbar ist.

10. Vorrichtung nach Anspruch 9,
**dadurch gekennzeichnet, dass** die Walzen (16, 17) in ihrer Ausrichtung stufenlos einstellbar sind.

11. Vorrichtung nach Anspruch 9 oder 10,
**dadurch gekennzeichnet, dass** die Vorratsrolle (14) und die Walzen (16, 17) auf einem Walzenträger (9) befestigt sind und ihre drei Längsachsen einen festen Abstand zueinander aufweisen, wobei die Vorratsrolle (14) und die Walzen (16, 17) gemeinsam in ihrer Höhe relativ zu dem Gut (6) durch Verstellung des Walzenträgers (9) verstellbar sind.

12. Vorrichtung nach Anspruch 11,
**dadurch gekennzeichnet, dass** die drei Längsachsen stets parallel zueinander sind.

13. Vorrichtung nach Anspruch 11 oder 12,
**dadurch gekennzeichnet, dass** die Verstellbarkeit stufenlos ist.

14. Vorrichtung nach einem der Ansprüche 11 bis 13,
**dadurch gekennzeichnet, dass** der Walzenträger (9) auf einem Schlitten (12) angeordnet ist, der in seiner Höhe relativ zu dem Gut (6) entlang einer Säule (8) vertikal bewegbar ist.

15. Vorrichtung nach Anspruch 14,
**dadurch gekennzeichnet, dass** der Walzenträger (9) in seinem Winkel relativ zu der vertikalen Bewegungsrichtung des Schlittens (12) so einstellbar ist, dass die Walzen (16, 17) relativ zur Vertikalen einen Winkel von 0 bis 90 Grad einnehmen.

16. Vorrichtung nach einem der Ansprüche 9 bis 15,
**dadurch gekennzeichnet, dass** die mindestens zwei Walzen (16, 17) so beschaffen sind, dass ihre Oberflächen an den Folienbahnoberflächen haften, und dass die Drehgeschwindigkeiten der Walzen (16, 17) derartig unterschiedlich hoch einstellbar sind, dass ein Abschnitt der Folienbahn (19), der sich zwischen den beiden Walzen (16, 17) befindet, gedehnt wird.

## Claims

1. Method for dispensing a stretch film web (19) for wrapping an article (6) to be packaged,
wherein the stretch film to be dispensed is rolled up on a rotatably mounted supply reel (14),
wherein, for the vertically oriented wrapping of the article (6), a starting end of the film web (19) is fastened to the article (6) or to a pallet (7) on which said article (6) is arranged, and a relative rotational movement between the article (6) and the film web (19) is produced,
and wherein the film web (19) is at least temporarily gathered within a moving portion (19a), which is located spatially between a point of unrolling from the supply reel (14) and a point of reaching the article (6) to be wrapped, in order to produce an increased material concentration of the film web (19) such that film from the moving film web portion (19a) with the increased material concentration reaches the article (6) to be wrapped,
**characterized in that** said gathering of the film web (19) takes place uniformly over the width thereof and can be varied in its strength, with a maximum possible gathering consisting in a gathering to form a strand (19b),
**in that** the film web (19) after being unrolled from the supply reel (14) passes between at least two parallel rollers (16, 17) in such a manner that an inner surface of the film web (19) is guided along one of the rollers (16) and an opposite outer surface of the film web (19) is guided along another of the rollers (17),
and **in that** the at least two rollers (16, 17) can be oriented at an angle greater than 0 degrees and at maximum 90 degrees relative to the vertical in order to gather the film web (19).

2. Method according to Claim 1,
**characterized in that** the rollers (16, 17) can be oriented infinitely variably within said angular range.

3. Method according to Claim 1 or 2,
**characterized in that** the supply reel (14) and the rollers (16, 17) are held at a fixed distance from each other and are jointly adjusted in their height relative to the article (6) to be packaged.

4. Method according to Claim 3,
**characterized in that** a longitudinal axis of the supply reel (14) and a respective longitudinal axis of the rollers (16, 17) always remain parallel to each other.

5. Method according to Claim 3 or 4,
**characterized in that** the adjustment takes place infinitely variably.

6. Method according to one of Claims 3 to 5,
**characterized in that** the rollers (16, 17) are arranged on a carriage (12) which is moved vertically in its height along a pillar (8) relative to the article (6) to be packaged.

7. Method according to Claim 6,
**characterized in that** the article (6) to be packaged is arranged on a rotary plate (3) which rotates about a packaging axis (24) and is rigidly connected to the pillar (8).

8. Method according to one of the preceding claims,
**characterized in that** the surfaces of the at least two rollers (16, 17) adhere to the film web surfaces and their rotational speeds differ in magnitude such that a portion of the film web (19) running between the two rollers (16, 17) is stretched.

9. Device (2), which is provided for a packaging machine (1), for dispensing a stretch film web (19) for the vertically oriented wrapping of an article (6) to be packaged, wherein the packaging machine has means for a relative rotational movement between the article (6) and the dispensing device (2),
having a holder (27) for a supply reel (14) on which the stretch film web (19) to be dispensed is rolled up,
and having gathering means in order, when a starting end of the film web (19) is fastened to the article (6) or to a pallet (7) having the latter (6) for the vertically oriented wrapping, within a moving portion (19a), which is located spatially between a point of unrolling from the supply reel (14) and a point of reaching the article (6) to be wrapped, at least temporarily to gather the film web (19) to produce an increased material concentration of the film web (19) such that film from the moving film web portion (19a) having the increased material concentration reaches the article (6) to be wrapped,
**characterized in that** the gathering means are configured in such a manner that they gather the film web (19) uniformly over its width and permit a variation in the gathering in its strength, wherein the maximum possible gathering is gathering to form a strand (19b),
**in that** the gathering means have at least two rollers (16, 17) which are oriented parallel to each other and between which the film web (19) passes in such a manner that an inner surface of the film web (19) is guided along one of the rollers (16) and an opposite outer surface of the film web (19) is guided along another of the rollers (17),
and **in that** the at least two rollers (16, 17) are fastened in such a manner that their orientation can be set throughout the range between a vertical orientation position and a horizontal orientation position.

10. Device according to Claim 9,
**characterized in that** the rollers (16, 17) can be set infinitely variably in their orientation.

11. Device according to Claim 9 or 10,
**characterized in that** the supply reel (14) and the rollers (16, 17) are fastened on a roller carrier (9) and their three longitudinal axes are at a fixed distance from one another, wherein the supply reel (14) and the rollers (16, 17) are jointly adjustable in their height relative to the article (6) by adjustment of the roller carrier (9).

12. Device according to Claim 11,
**characterized in that** the three longitudinal axes are always parallel to one another.

13. Device according to Claim 11 or 12,
**characterized in that** the adjustability is infinitely variable.

14. Device according to one of Claims 11 to 13,
**characterized in that** the roller carrier (9) is arranged on a carriage (12) which is vertically movable in its height along a pillar (8) relative to the article (6).

15. Device according to Claim 14,
**characterized in that** the roller carrier (9) can be set in its angle relative to the vertical direction of movement of the carriage (12) in such a manner that the rollers (16, 17) take up an angle of 0 to 90 degrees relative to the vertical.

16. Device according to one of Claims 9 to 15,
**characterized in that** the at least two rollers (16, 17) are provided in such a manner that their surfaces adhere to the film web surfaces, and **in that** the rotational speeds of the rollers (16, 17) can be set at differing magnitudes in such a manner that a portion of the film web (19) that is located between the two rollers (16, 17) is stretched.

## Revendications

1. Procédé de distribution d'une bande de film étirable (19) pour envelopper une marchandise (6) à emballer,
le film étirable à distribuer étant placé sur un rouleau d'alimentation (14) monté rotatif,
pour l'enveloppement orienté verticalement de la marchandise (6), une extrémité initiale de la bande de film (19) est fixée à la marchandise (6) ou à une palette (7) sur laquelle celle-ci (6) est disposée, et un mouvement de rotation relatif étant opéré entre la marchandise (6) et la bande de film (19)
et la bande de film (19) est au moins temporairement placée à l'intérieur d'une section de défilement (19a) qui se situe dans l'espace entre un point de déroulement du rouleau d'alimentation (14) et un endroit où la marchandise (6) à envelopper est atteinte, afin de générer une concentration de matériau accrue de la bande de film (19), de sorte que le film provenant de la section (19a) de défilement de bande de film atteint la marchandise (6) à envelopper avec la concentration de matériau accrue,
**caractérisé en ce que** le rassemblement de la bande de film (19) a lieu uniformément sur sa largeur et peut être varié dans son épaisseur, un rassemblement maximal possible consistant en un rassemblement en un boudin (19b),
**en ce que** la bande de film (19), après avoir été déroulée du rouleau d'alimentation (14), passe entre au moins deux rouleaux parallèles (16, 17) de telle sorte qu'une surface intérieure de la bande de film (19) soit guidée le long d'un des rouleaux (16) et qu'une surface extérieure opposée de la bande de film (19) soit guidée le long d'un autre des rouleaux (17),
et **en ce que** les au moins deux rouleaux (16, 17) sont aptes à être orientés selon un angle supérieur à 0 degré et au maximum de 90 degrés par rapport à la verticale pour rassembler la bande de film (19).

2. Procédé selon la revendication 1,
**caractérisé en ce que** les rouleaux (16, 17) sont aptes à être orientés en continu dans ladite plage angulaire.

3. Procédé selon la revendication 1 ou 2,
**caractérisé en ce que** le rouleau d'alimentation (14) et les rouleaux (16, 17) sont maintenus à une distance fixe l'un de l'autre et sont réglés ensemble en hauteur par rapport à la marchandise (6) à emballer.

4. Procédé selon la revendication 3,
**caractérisé en ce qu'**un axe longitudinal du rouleau d'alimentation (14) et un axe longitudinal respectif des rouleaux (16, 17) restent toujours parallèles l'un à l'autre.

5. Procédé selon la revendication 3 ou 4,
**caractérisé en ce que** le réglage s'effectue en continu.

6. Procédé selon l'une des revendications 3 à 5,
**caractérisé en ce que** les rouleaux (16, 17) sont disposés sur un chariot (12) qui est déplacé verticalement en hauteur par rapport à la marchandise (6) à emballer, le long d'une colonne (8).

7. Procédé selon la revendication 6,
**caractérisé en ce que** le produit à emballer (6) est disposé sur un plateau tournant (8) qui tourne autour d'un axe d'emballage (24) et qui est relié de manière rigide à la colonne (8).

8. Procédé selon l'une des revendications précédentes,
**caractérisé en ce que** les surfaces desdits au moins deux rouleaux (16, 17) adhèrent aux surfaces de la bande de film et **en ce que** leurs vitesses de rotation sont différentes, de sorte qu'une partie de la bande de film (19) s'étendant entre les deux rouleaux (16, 17) est étirée.

9. Dispositif (2) prévu pour une machine d'emballage (1), de distribution d'une bande de film étirable (19) pour l'enveloppement orienté verticalement d'une marchandise (6) à emballer, la machine d'emballage présentant des moyens pour un mouvement de rotation relatif entre la marchandise (6) et le dispositif de distribution,
avec un support (27) pour un rouleau de réserve (14), sur lequel est enroulée la bande de film étirable (19) à distribuer,
et avec des moyens d'enroulement pour enrouler la bande de film (19), lorsqu'une extrémité initiale de la bande de film (19) est fixée à la marchandise (6) ou à une palette (7) présentant cette marchandise (6) pour un enroulement orienté verticalement, à l'intérieur d'une section de défilement (19a), qui, dans l'espace, se trouve entre un point de déroulement du rouleau d'alimentation (14) et un point d'atteinte de la marchandise à envelopper (6), pour produire au moins temporairement une concentration accrue de matériau de la bande de film (19), de sorte que le film provenant de la section de bande de film en mouvement (19a) atteint le produit à envelopper (6) avec la concentration accrue de matériau,
**caractérisé en ce que** les moyens de rassemblement sont conçus de telle sorte qu'ils rassemblent la bande de film (19) uniformément sur sa largeur et permettent une variation du rassemblement dans son épaisseur, un rassemblement maximal en un boudin (19b) étant possible, **en ce que** les moyens de rassemblement présentent au moins deux rouleaux (16, 17) orientés parallèlement l'un à l'autre, entre lesquels la bande de film (19) passe de telle sorte qu'une surface intérieure de la bande de film (19) soit guidée le long de l'un des rouleaux (16) et qu'une surface extérieure opposée de la bande de film (19) soit guidée le long d'un autre des rouleaux (17), et **en ce que** les au moins deux rouleaux (16, 17) sont fixés de telle sorte que leur orientation est réglable dans toute la plage comprise entre une position d'orientation verticale et une position d'orientation horizontale.

10. Dispositif selon la revendication 9,
**caractérisé en ce que** l'orientation des rouleaux (16, 17) est réglables en continu.

11. Dispositif selon la revendication 9 ou 10,
**caractérisé en ce que** le rouleau d'alimentation (14) et les rouleaux (16, 17) sont fixés sur un support de rouleaux (9) et **en ce que** leurs trois axes longitudinaux présentent un écart fixe entre eux, le rouleau d'alimentation (14) et les rouleaux (16, 17) étant réglables ensemble en hauteur par rapport à la marchandise (6) par réglage du support de rouleaux (9).

12. Dispositif selon la revendication 11,
**caractérisé en ce que** les trois axes longitudinaux sont toujours parallèles entre eux.

13. Dispositif selon la revendication 11 ou 12,
**caractérisé en ce que** le réglage est continu.

14. Dispositif selon l'une des revendications 11 à 13,
**caractérisé en ce que** le support de rouleau (9) est disposé sur un chariot (12) qui est mobile verticalement en hauteur par rapport à la marchandise (6), le long d'une colonne (8).

15. Dispositif selon la revendication 14,
**caractérisé en ce que** l'angle du support de rouleaux (9) par rapport à la direction de déplacement vertical du chariot (12) est réglable de telle sorte que les rouleaux (16, 17) forment un angle de 0 à 90 degrés par rapport à la verticale.

16. Dispositif selon l'une quelconque des revendications 9 à 15,
**caractérisé en ce que** les au moins deux rouleaux (16, 17) sont adaptés pour que leurs surfaces adhèrent aux surfaces de la bande de film, et **en ce que** les vitesses de rotation des rouleaux (16, 17) sont aptes à être réglées à des niveaux différents de telle sorte qu'une partie de la bande de film (19) située entre les deux rouleaux (16, 17) soit étirée.
